# FASCICULE DE BREVET EUROPEEN

(11) **EP 0 728 175 B1**
(45) Date de publication et mention de la délivrance du brevet: **10.11.1999**
(21) Numéro de dépôt: 95930569.9
(22) Date de dépôt: 11.09.1995
(51) Int. Cl.: C10M 175/00, A62D 3/00

(54) **PROCEDE DE DECHLORATION D'UNE FRACTION D'HUILE USEE**
VERFAHREN ZUR DECHLORIERUNG EINER ALTÖLFRAKTION
PROCESS FOR DECHLORINATION OF A SPENT OIL FRACTION

(30) Priorité: 13.09.1994 FR 9410899
(43) Date de publication de la demande: 28.08.1996
(73) Titulaire: TOTAL RAFFINAGE DISTRIBUTION S.A., 92800 Puteaux (FR)
(72) Inventeur: LABORDE, Michel, F-76620 Le Havre (FR); DOLBECQ, Philippe, F-76600 Le Havre (FR)
(74) Mandataire: Jolly, Jean-Pierre
(86) Numéro de dépôt international: FR9501162
(87) Numéro de publication internationale: WO9608546

(56) Documents cités:
- WO-A-93/23506
- DE-A- 1 594 531
- DE-A- 3 443 722
- FR-A- 2 302 335
- GB-A- 2 022 131
- US-A- 4 612 404
- US-A- 5 096 600

## Description

La présente invention concerne un procédé de déchloration d'une fraction d'huile usée.

On sait que les huiles lubrifiantes usées, récupérées dans les garages ou dans les stations-services, représentent des tonnages très importants, qui, pour la France, s'élèvent par exemple à 100 000 tonnes, voire 120 000 tonnes par an.

On a donc, de tout temps, cherché à éviter une mise à la décharge de ces huiles usées, qui risqueraient de constituer un facteur important de pollution et, actuellement, ces huiles sont habituellement soumises à un traitement de régénération.

Ce traitement est toutefois coûteux, car les huiles usées ont une teneur importante en métaux divers et en chlore, et les huiles régénérées sont pratiquement aussi coûteuses que les huiles neuves venant de raffinerie.

On connait par ailleurs, par DE-A-1 594 531, un procédé de traitement d'huiles lubrifiantes usées contenant notamment du chlore fixé sur des composés organiques. Ce procédé consiste à soumettre ces huiles à un traitement à chaud, par mélange avec des oxydes métalliques hydratés, comme l'hydroxyde de calcium, qui a pour effet de coaguler les matières en suspension, en retenant les substances actives comme le chlore.

Ce procédé est toutefois d'une mise en oeuvre complexe à une échelle industrielle.

On a donc été amené à envisager d'autres utilisations pour ces huiles usées, par exemple comme combustible, notamment dans des cimenteries, mais, dans cette application également, la présence de teneurs importantes de chlore (environ 400 à 2 000 ppm) pose problème.

Il a donc été proposé de recycler en raffinerie ces huiles usées, pour les soumettre à une distillation, éventuellement en mélange avec d'autres charges, afin de récupérer au moins une fraction des composés intéressants qu'elles contiennent.

Les essais préliminaires effectués dans ce but par la Demanderesse ont toutefois montré que, dans une telle utilisation, les composés du chlore contenus dans les huiles usées posent à nouveau de sérieux problèmes. Ces composés sont, en effet, des chlorures organiques, provenant des additifs pour huiles, lesquels comprennent généralement des composés chlorés, notamment des polyisobutènes chlorés. Lors d'une opération de distillation, même à une température relativement basse, en particulier en présence de vapeur d'eau, les molécules de ces composés chlorés se cassent et donnent naissance, notamment, à de l'acide chlorhydrique, qui a un effet corrosif marqué sur les installations de raffinage.

La présente invention vise donc à ramener la teneur en chlore des huiles usées à un taux compatible avec les opérations de recyclage en raffinerie de ces huiles et elle propose, dans ce but, d'utiliser des produits composites solides, aptes à fixer les ions chlorés, déjà connus dans la technique pour d'autres applications et dans des conditions différentes d'utilisation.

On utilise, en effet, déjà, dans l'industrie, des compositions particulaires dites "pièges à chlore", à base d'alumine ou d'oxydes métalliques ou d'hydroxydes métalliques tels que CaO, Na₂O, K₂O, MgO, ainsi que les hydroxydes correspondants, pour éliminer le chlore présent dans les flux liquides ou gazeux d'unités de procédé, en particulier dans les unités de reformage ou d'isomérisation.

Ces compositions ont, en général, une dimension particulaire de l'ordre de 0,5 à 3 mm et elles neutralisent habituellement le chlore par adsorption. Elles sont généralement utilisées à température ambiante ou de l'ordre, au plus, de 100°C et à la pression atmosphérique, et elles retiennent usuellement environ 15% du chlore présent dans les charges traitées.

La Demanderesse a établi que de tels pièges à chlore sont particulièrement bien adaptés à une opération de déchloration partielle des huiles usées, en amont de toute opération de recyclage en raffinerie, en particulier d'une distillation sous vide, et que, de façon inattendue, leur pouvoir de fixation du chlore croît de façon notable avec la température des huiles traitées, le piège à chlore pouvant retenir au moins 40% du chlore présent dans l'huile traitée à une température comprise entre 300 et 400°C et à pression atmosphérique.

Comme on le verra ci-après, on peut naturellement opérer à des températures et/ou des pressions différentes.

Or, cette quantité de chlore supérieure à 40% représente à peu près la fraction des composés chlorés qui se décomposent dans une opération de recyclage des huiles usées ou qui distillent dans une colonne de fractionnement sous vide des huiles usées, en conduisant à la formation d'acide chlorhydrique, et l'invention propose donc, de façon simple, de soumettre les huiles usées à une déchloration en amont de toute opération de recyclage.

L'invention a, par conséquent, pour objet un procédé de déchloration d'une fraction d'huile lubrifiante usée, éventuellement en mélange avec une autre charge hydrocarbonée, ce procédé étant caractérisé en ce que, en amont d'une opération de recyclage en raffinerie de l'huile usée, on soumet l'huile usée à une opération de déchloration au moins partielle par passage sur un lit de particules d'une composition neutralisante par adsorption contenant, comme composé actif apte à fixer le chlore au moins un oxyde d'un métal appartenant aux groupes I et II de la Classification Périodique et/ou au moins un hydroxyde d'un métal appartenant aux groupes I et II de la Classification Périodique.

De préférence, le composé actif de la composition neutralisante sera un oxyde de calcium, de magnésium, de sodium ou de potassium, ou encore un hydroxyde de calcium, de magnésium, de sodium ou de potassium. L'oxyde de calcium et l'hydroxyde de calcium constituent des composés actifs encore plus préférés.

De préférence, la phase de déchloration sera conduite dans des conditions telles qu'au moins 40% et, de préférence, 60% de la quantité de chlore présente dans l'huile usée soient retenus par la composition neutralisante par adsorption. Ces conditions sont, par exemple, les suivantes : une température d'au moins 150°C et, de préférence, de l'ordre de 400°C, une vitesse spatiale horaire de l'huile usée de 0,5 h⁻¹ (volume d'huile usée, par volume d'adsorbant et par heure) et une pression égale sensiblement à la pression atmosphérique.

Une mise en oeuvre à des températures et/ou des pressions différentes entre également dans le cadre de l'invention.

Dans une forme de mise en oeuvre préférée de l'invention, préalablement à l'opération de déchloration, l'huile usée sera soumise à une phase de distillation atmosphérique à une température de 300 à 400°C en vue d'éliminer l'eau et les solvants légers qu'elle contient, et l'opération de déchloration sera effectuée sur l'huile usée provenant de cette distillation atmosphérique, éventuellement après réchauffage de cette huile, par exemplepar échange thermique, pour accroître l'efficacité de la déchloration.

L'huile usée ainsi déchlorée pourra ensuite être soumise, par exemple, à une distillation sous vide, de préférence en mélange avec une autre charge, telle qu'un résidu de distillation atmosphérique, en vue de séparer en particulier du gas-oil sous vide, un distillat sous vide et un résidu sous vide bitumineux, sans que se forme, comme il est usuel à ce stade, de l'acide chlorhydrique responsable de corrosion marquée dans les installations.

Naturellement, les opérations de distillation atmosphérique et de fractionnement sous vide ou d'autres opérations sur le résidu ainsi déchloré seront effectuées en série et en continu.

Comme indiqué ci-dessus, les compositions de déchloration utilisées dans le procédé de l'invention sont bien connues dans la technique et contiennent, en général, au moins 25% en poids de composé actif. Elles sont commercialisées, par exemple, sous les appellations commerciales TRAP'IT par la Société Catalysts and Chemicals Europe, SELEXSORB HCl par la Société ALCOA, et DISCOVERY ALUMINAS par la Société Dycat International.

La composition préférée pour la mise en oeuvre de l'invention est celle commercialisée sous l'appellation TRAP'IT, qui contient, en % en poids, de 23,0 à 27,0% de CaO, constituant le produit actif, et de 43 à 53,0% d'oxyde de zinc, servant de support, le complément à 100% étant constitué par un liant.

Cette composition a, en général, une masse spécifique apparente de 0,720 à 0,800 cm^{3/}g, un volume poreux de 0,35 à 0,45 cm³/g et une surface spécifique d'au moins 22 m²/g. Elle se présente usuellement sous forme de bâtonnets d'un diamètre de 1,2 à 1,8 mm et d'une longueur d'environ 4,0 à 12,0 mm.

Une forme de mise en oeuvre de l'invention sera décrite ci-après, à titre d'exemple non limitatif, en référence aux dessins annexés. Sur ces dessins :
La figure 1 est un schéma général illustrant cette forme de mise en oeuvre du procédé ;
La figure 2 est un diagramme illustrant l'accroissement du taux de déchloration, exprimé en %, en fonction de la température, exprimée en °C.

Dans la forme de mise en oeuvre de l'invention illustrée par la figure 1, l'huile usée à traiter, arrivant par la ligne 1, est d'abord étêtée, par distillation atmosphérique, dans une colonne 2. L'eau présente dans l'huile usée (4 à 10% en poids) est évacuée en tête de colonne par la ligne 3, tandis que les solvants légers sont évacués par la ligne 4.

L'huile étêtée, évacuée en fond de colonne, par la ligne 5, à une température de 300 à 400°C, contient le plus souvent environ 500 ppm de chlore. Elle traverse alors un ballon 6 contenant la composition particulaire utilisée comme piège à chlore. Si l'on désire effectuer la déchloration de l'huile à une température plus élevée, un échangeur thermique 7 peut être disposé sur la ligne 5 en amont du ballon 6. Le piège à chlore contenu dans le ballon 6 retient environ 60% du chlore présent dans l'huile usée, et l'huile traitée, qui ne contient plus environ que 200 ppm du chlore, est évacuée par une ligne 8 en direction d'une colonne 9 de distillation sous vide, dans laquelle elle est introduite, par exemple, avec un résidu de distillation atmosphérique arrivant par la ligne 10.

La teneur en chlore de l'huile traitée est compatible avec les conditions de la distillation sous vide, qui se déroule sans risque particulier de corrosion due à la formation d'acide chlorhydrique dans la colonne 9.

De celle-ci sont évacués de façon usuelle :
- en tête de colonne, par la ligne 11, un gas-oil sous vide ;
- à un niveau intermédiaire, par la ligne 12, un distillat sous vide,
- en fond de colonne, par la ligne 13, un résidu sous vide, utilisable comme bitume.

L'exemple 1 qui suit concerne une application du procédé conforme à l'invention utilisant le dispositif de la figure 1, étant entendu que d'autres formes de mise en oeuvre entrent dans le cadre de l'invention. L'exemple 2 illustre l'amélioration de la déchloration de l'huile traitée à mesure que s'élève la température du traitement de déchloration.

### Exemple 1

Cet exemple est relatif au traitement, dans le dispositif de la figure 1, d'une huile usée présentant les caractéristiques suivantes :
- masse volumique : 909,9 kg/m³,
- teneur en chlore total : 1036 ppm,

Cette huile est soumise dans la colonne 1 à une distillation atmosphérique dans les conditions suivantes :
température transfert : 360°C,
pression atmosphérique.

On recueille, en % en poids, par la ligne 3, 3,7% d'eau et, par la ligne 4, 5,5 % de solvants légers chlorés.

L'huile usée étêtée, recueillie en fond de colonne par la ligne 5, à une température de 360°C, contient 325 ppm de chlore. Elle est soumise à cette température de 320°C, dans le ballon 6, à une opération de déchloration, par traitement avec la composition dénommée TRAP'IT (marque déposée) dont la composition a été donnée ci-dessus. Le ballon 6 contient 15m³ de TRAP'IT et le traitement de déchloration s'effectue à une vitesse spatiale horaire de l'huile traitée de 0,5 h⁻¹.

L'huile sortant du ballon 6 par la ligne 8 ne contient plus que 123 ppm en poids de chlore et 62% du chlore présent dans l'huile à l'entrée du ballon 6 ont donc été fixés et retenus par la composition TRAP'IT.

L'huile ainsi partiellement déchlorée est ensuite mélangée à un résidu de distillation atmosphérique, dans les proportions suivantes 7/100 en poids, et le mélange est introduit dans la tour 9 de distillation sous vide, où elle est traitée dans les conditions suivantes :
- température de transfert : 400°C
- pression : 5.10³ Pa en tête de colonne.

On recueille, respectivement par les lignes 11, 12 et 13, 2% en poids de gas-oil sous vide, 57 % en poids de distillat sous vide et 41 % en poids de résidu sous vide, présentant les caractéristiques suivantes :

| | |
|---|---|
| Gas-oil | teneur en chlore < 50 ppm, |
| Distillat sous vide | teneur en chlore < 3 ppm, |
| Résidu sous vide | teneur en chlore 15 ppm. |

On détermine, par mesure des chlorures dans l'eau de condensation ,la teneur en acide chlorhydrique en tête de colonne et l'on constate que la déchloration de l'huile usée permet de réduire la teneur en chlorure dans l'eau de tête jusqu'à une valeur inférieure à 20 mg/l et le pH se situe à environ 5, afin d'éviter tout problème.

Cet exemple montre donc bien l'efficacité du procédé de traitement des huiles usées, par fractionnement sous vide, conforme à l'invention.

Après utilisation, la composition de TRAP'IT peut être mise au rebut ou régénérée.

### Exemple 2

Cet exemple vise à montrer l'intérêt de conduire l'opération de déchloration à une température aussi élevée que possible.

On traite dans un ballon contenant 15m3 de la composition TRAP'IT, à une vitesse spatiale horaire de 0,5 h⁻¹, une charge d'huile usée étêtée contenant 325 ppm de chlore. Le traitement est effectué à diverses températures et l'on mesure à chaque fois le taux de déchloration, c'est-à-dire la fraction, exprimée en %, de chlore de la charge retenue par la composition de déchloration.

Les résultats obtenus sont donnés dans le Tableau I ci-après :

**TABLEAU I**

| **Température de déchloration (°C)** | **Taux de déchloration (%)** |
|---|---|
| 40 | 20,0 |
| 130 | 26,7 |
| 280 | 56,9 |
| 300 | 58,4 |
| 320 | 64,6 |
| 340 | 79,0 |
| 400 | 95 |

Les résultats obtenus ont été reportés sur la figure 2 et l'on voit que le taux de déchloration croît de façon quasi-exponentielle en fonction de la température, ce qui montre l'intérêt d'effectuer l'opération de déchloration à une température aussi élevée que possible. Dans un souci de rentabilité, on conduira de préférence la phase de déchloration à environ 350°C.

Les exemples ci-dessus utilisent la composition TRAP'IT, mais le composition DYCAT 115 dont les caractéristiques sont regroupées dans le Tableau II ci-après convient également parfaitement puisque les résultats sont très similaires à ceux obtenus ci-dessus avec TRAP'IT. On peut également utiliser des compositions à base de soude et de potasse qui ont des propriétés de déchloration tout à fait semblables aux compositions TRAP'IT et DYCAT 115.

La composition du DYCAT 115, en % en poids, est donnée dans le Tableau II ci-après. Le DYCAT 115 se présente sous forme de sphères d'environ 3 à 5 mm de diamètre.

**TABLEAU II**

| **COMPOSES** | **% en poids** |
|---|---|
| Oxyde de calcium | Au moins 60 |
| Oxyde d'aluminium | 8 |
| Oxyde de manganèse | 5 |
| Oxyde de sodium | 4,5 |
| Silice | 5,0 |
| Plomb | < 0,1 |
| As, Cd | Traces |

Les essais effectués par la Demanderesse prouvent que l'on obtient des résultats aussi favorables en substituant de l'hydroxyde de calcium Ca(OH)₂ à l'oxyde de calcium de ces compositions.

Les exemples ci-dessus illustrent clairement les avantages de l'invention, qui permet de réutiliser en raffinerie, moyennant un prétraitement de déchloration simple et peu coûteux, les huiles lubrifiantes usées.

## Revendications

1. Procédé de déchloration d'une fraction d'huile lubrifiante usée, éventuellement en mélange avec une autre charge hydrocarbonée, ce procédé étant caractérisé en ce que, en amont d'une opération de recyclage en raffinerie de l'huile usée, on soumet l'huile usée à une opération de déchloration au moins partielle par passage sur un lit de particules d'une composition neutralisante par adsorption contenant, comme composé actif apte à fixer le chlore, au moins un oxyde d'un métal des groupes I et II de la Classification Périodique et/ou au moins un hydroxyde d'un métal des groupes I et II de la Classification Périodique.

2. Procédé selon la revendication 1, caractérisé en ce que la phase de déchloration est conduite dans des conditions telles que au moins 40% et, de préférence, 60% environ du chlore présent dans l'huile usée traitée soient retenus par la composition adsorbante.

3. Procédé selon la revendication 2, caractérisé en ce que la phase de déchloration est conduite à une température d'au moins 150°C et, de préférence, de l'ordre de 400°C, et en ce que la vitesse spatiale horaire de la charge d'huile usée est d'environ 0,5 h⁻¹.

4. Procédé selon l'une des revendications 1 à 3, caractérisé en ce que, préalablement à l'opération de déchloration, l'huile usée est soumise à une phase de distillation atmosphérique à une température de 300 à 400°C, destinée à éliminer l'eau, et les solvants légers qu'elle contient, et en ce que l'opération de déchloration est effectuée sur l'huile usée provenant de cette distillation atmosphérique, éventuellement après réchauffage de cette huile.

5. Procédé selon l'une des revendications 1 à 4, caractérisé en ce que le composé actif de la composition neutralisante par adsorption est un oxyde de calcium, de magnésium, de sodium ou de potassium et, de préférence, un oxyde de calcium.

6. Procédé selon l'une des revendications 1 à 4, caractérisé en ce que le composé actif de la composition neutralisante par adsorption est un hydroxyde de calcium ou de magnésium ou de sodium ou de potassium, et de préférence un hydroxyde de calcium.

7. Procédé selon la revendication 1, caractérisé en ce que en aval du procédé de déchloration, l'huile usée déchlorée est soumise à une distillation sous vide.

## Patentansprüche

1. Verfahren zum Entchloren einer Fraktion von altem Schmieröl, gegebenenfalls in Mischung mit einer weiteren teerhaltigen Fracht, **dadurch gekennzeichnet,** daß vorgeschaltet vor einem Arbeitsgang zum raffinerietechnischen Recycling des Altöls das Altöl einem Arbeitsgang zur zumindest teilweisen Entchlorung unter Überführung über ein Bett aus Teilchen einer durch Adsorption neutralisierenden Zusammensetzung unterzogen wird, welche als den zur Fixierung des Chlors geeigneten Wirkstoff mindestens ein Oxid eines Metalls aus der Gruppe I und II des Periodensystems und/oder mindestens ein Hydroxid eines Metalls aus der Gruppe I und II des Periodensystems enthält.

2. Verfahren nach Anspruch 1, dadurch gekennzeichnet, daß der Entchlorungsschritt unter Bedingungen stattfindet, bei denen beispielsweise mindestens 40 % und vorzugsweise etwa 60 % des in dem verarbeiteten Altöl vorhandenen Chlors durch die adsorbierende Zusammensetzung zurückgehalten werden.

3. Verfahren nach Anspruch 2, dadurch gekennzeichnet, daß der Entchlorungsschritt bei einer Temperatur von mindestens 150 °C und vorzugsweise in der Größenordnung von 400 °C stattfindet, und daß die räumliche Geschwindigkeit pro Stunde der Altölfracht etwa 0,5 h⁻¹ beträgt.

4. Verfahren nach einem der Ansprüche 1 bis 3, dadurch gekennzeichnet, daß vor dem Schritt der Entchlorung das Altöl einem Schritt zur Destillation unter atmosphärischem Druck bei einer Temperatur von 300 bis 400 °C unterzogen wird, womit das Wasser und die darin enthaltenen leichten Lösungsmittel entzogen werden sollen, und daß der Schritt zur Entchlorung mit dem aus dieser Destillation unter atmosphärischem Druck kommenden Altöl, gegebenenfalls nach erneuter Erwärmung dieses Öls, durchgeführt wird.

5. Verfahren nach einem der Ansprüche 1 bis 4, dadurch gekennzeichnet, daß der Wirkstoff in der durch Adsorption neutralisierenden Zusammensetzung ein Kalziumoxid, ein Magnesiumoxid, ein Natriumoxid oder ein Kaliumoxid und vorzugsweise ein Kalziumoxid ist.

6. Verfahren nach einem der Ansprüche 1 bis 4, dadurch gekennzeichnet, daß der Wirkstoff in der durch Adsorption neutralisierenden Zusammensetzung ein Kalziumhydroxid oder Magnesiumhydroxid oder Kaliumhydroxid und vorzugsweise ein Kalziumhydroxid ist.

7. Verfahren nach Anspruch 1, dadurch gekennzeichnet, daß im Anschluß an den Entchlorungsvorgang das entchlorte Altöl einer Destillation im Vakuum unterzogen wird.

## Claims

1. A process for dechlorinating a fraction of used lubricating oil, optionally mixed with another hydrocarbon charge, said process being characterised in that, upstream of a refinery recycling operation for used oil, the used oil undergoes an at least partial dechlorination operation by being passed over a bed of particles of a composition which neutralises by adsorption containing, as active compound intended to fix the chlorine, at least one oxide of a metal from groups I and II of the periodic table and/or at least one hydroxide of a metal from groups I and II of the periodic table.

2. A process according to claim 1, characterised in that the dechlorination stage is carried out under conditions such that at least 40 % and, preferably, approximately 60 % of the chlorine present in the treated used oil is retained by the adsorbent composition.

3. A process according to claim 2, characterised in that the dechlorination stage is carried out at a temperature of at least 150°C and, preferably, of the order of 400°C, and in that the hourly spatial velocity of the charge of used oil is approximately 0.5 h⁻¹.

4. A process according to any one of claims 1 to 3, characterised in that, prior to the dechlorination operation, the used oil undergoes an atmospheric distillation phase at a temperature of 300 to 400°C intended to remove the water and light solvents contained therein, and in that the dechlorination operation is carried out on the used oil arising from this atmospheric distillation, optionally after reheating this oil.

5. A process according to any one of claims 1 to 4, characterised in that the active compound of the composition which neutralises by adsorption is an oxide of calcium, magnesium, sodium or potassium and, preferably, an oxide of calcium.

6. A process according to any one of claims 1 to 4, characterised in that the active compound of the composition which neutralises by adsorption is a hydroxide of calcium or magnesium or sodium or potassium and, preferably, a hydroxide of calcium.

7. A process according to claim 1, characterised in that, downstream of the dechlorination operation, the dechlorinated used oil undergoes vacuum distillation.
